# EUROPÄISCHE PATENTSCHRIFT

(11) **EP 1 128 140 B1**
(45) Veröffentlichungstag und Bekanntmachung des Hinweises auf die Patenterteilung: **22.10.2003**
(21) Anmeldenummer: 00127456.2
(22) Anmeldetag: 14.12.2000
(51) Int. Cl.: F25D 17/00

(54) **Lager zur gemeinsamen Lagerung von ungekühlter und gekühlter Ware**
Store for common storage of uncooled and cooled goods
Magasin pour emmagasiner en commun des marchandises non-réfrigérées et réfrigérées

(30) Priorität: 28.02.2000 DE 10009396
(43) Veröffentlichungstag der Anmeldung: 29.08.2001
(73) Patentinhaber: SIEMENS AKTIENGESELLSCHAFT, 80333 München (DE)
(72) Erfinder: Limmer, Gerd, 90607 Rueckersdorf (DE)

(56) Entgegenhaltungen:
- EP-A- 0 105 052
- DE-C- 26 406
- US-A- 2 467 633
- US-A- 4 063 432
- LIMMER G: "INVERTED ATMOSPHERIC CONDITIONS - GOOD NEWS FOR DOUBLE-ZONE WAREHOUSES" ENGINEERING AND AUTOMATION,DE,SIEMENS AKTIENGESELLSCHAFT, BERLIN, Bd. 18, Nr. 6, 1. November 1996 (1996-11-01), Seiten 12-14, XP000643523 ISSN: 0939-2068

## Beschreibung

Die Erfindung bezieht sich auf ein Lager, insbesondere ein mit mindestens einem Regalbediengerät ausgestattetes Hochregallager, zur gemeinsamen Lagerung von ungekühlter Ware in einer Warmzone und gekühlter Ware in einer Kaltzone, wobei die Kaltzone in einer Schicht unterhalb der Warmzone angeordnet ist und wobei an der Basis der Kaltzone gekühlte Luft eingespeist und im Übergangsbereich zwischen Warm- und Kaltzone ausgespeist wird.

Im Bereich der Nahrungs- und Genussmittelindustrie werden heutzutage immer mehr Waren ohne Konservierungsstoffe hergestellt. Diese Waren können nun nicht mehr so wie Trockenwaren ohne besondere Berücksichtigung von Temperaturgrenzwerten gelagert werden, sondern hier ist wegen der Anforderungen an die Haltbarkeit der Waren eine gekühlte Lagerung, typischerweise in einem Temperaturbereich von +2°C bis +10°C, erforderlich.

Bei handelsüblichen Lagern wurden aus diesem Grund jeweils zwei nebeneinander angeordnete baulich getrennte Hochregallager gleicher Bauhöhe erstellt, von denen eines als Kühllager und das andere als Standardlager für Trockenwaren dient. Im Regelfall erreicht die Kühlware jedoch nicht die Menge der Trockenware. Dies führt dann dazu, dass das Kühllager eingassig und das Standardlager mehrgassig ist. In einem eingassigen Lager muss jedoch der Ausfall eines Regalbediengerätes schwere Störungen des Betriebs nach sich ziehen. Bei einem mehrgassigen Lager, wie es für das Standardlager üblich ist, besteht dieses Problem jedoch nicht.

Aus der EP 0 780 643 A1 ist ein Lager der eingangs genannten Art bekannt, bei dem auch bei partiellen Ausfall von Transportmittel der Lagerbetrieb weitgehend aufrechterhalten wird. Das wird dadurch erreicht, dass das Lager als Schichtlager ausgebildet ist, wobei die Kaltzone im unteren Teil des Lagers vorgesehen ist und die Warmzone im oberen Teil des Lagers. Der Übergangsbereich wird dabei dadurch stabil gehalten, dass dort von der Basis des Lagers her eingespeiste Kaltluft ausgespeist wird. Dazu werden in mehreren Höhenstufen Mittel zum Ausspeisen der gekühlten Luft vorgesehen, wobei ein wahlweises Umschalten der Luftführung auf jeweils eine Höhenstufe möglich ist. Damit kann das Kapazitätsverhältnis von Warm- zu Kaltgut den jeweiligen Ansprüchen angepasst werden. Eine Vielzahl von auswählbaren Höhenstufen bedingt jedoch eine Vielzahl von konstruktiv vorbereiteten Ausspeisestellen, was einen erheblichen konstruktiven Aufwand mit sich bringt.

Aufgabe der Erfindung ist es, ein Lager der eingangs genannten Art so auszugestalten, dass in äußerst einfacher Weise die Lage des Übergangsbereiches variiert werden kann, um Kundenwünschen bezüglich Anpassung der Kapazität der gekühlten Ware am Gesamtlagervolumen nachkommen zu können.

Gemäß der Erfindung wird diese Aufgabe dadurch gelöst, dass das Ausspeisen über Abluftschnorchel erfolgt, die vom Übergangsbereich aus vertikal mindestens einen Teilbereich der Warmzone überspannen.

Eine erste vorteilhafte Ausbildung der Erfindung ist dadurch gekennzeichnet, dass die Abluftschnorchel in ihrer Länge einstellbar sind. Damit kann auf das Einbringen von Umstellklappen innerhalb der Schnorchel verzichtet werden.

Dadurch, dass die Schnorchel Segmente von der Höhe einer Lagerebene aufweisen, ist eine einfache Vorhaltung von an das jeweilige Lager angepassten Modulen für die Abluftschnorchellängenvariation möglich.

Um eine gleichmäßige Verteilung der Übergangszone zu erreichen, ist es vorteilhaft, dass die Schnorchel matrixartig über die Grundfläche des Lagers verteilt sind. Damit kann die Übergangszone sehr homogen gehalten werden. Durch Variation der Schnorchelabmessungen oder der Schnorchelabstände zueinander sowie auch durch Schnorchellängenvariation können auch Inhomogenitäten aufgrund baulicher Gegebenheiten gut eliminiert werden.

Dadurch, dass die ausgespeiste Luft über eine Kühlanlage gekühlt und dann wieder in das Lager eingespeist wird, kann ein äußerst energieökonomischer Betrieb erreicht werden.

Ein Ausführungsbeispiel der Erfindung ist in der Zeichnung dargestellt und wird im folgenden näher erläutert.

Die einzige Figur zeigt abschnittsweise ein Schichtenlager. Dieses kann als ein mehrgassiges Hochregallager gestaltet sein, das in seinem unteren Bereich eine Kaltzone K aufweist, und in seinem oberen Bereich eine Warmzone W. Zwischen beiden Zonen befindet sich ein Übergangsbereich UE. Das Lager kann eine Vielzahl von Regalen aufweisen, von denen in der Darstellung nur die Regale R1 und R2 angedeutet sind. Zwischen den einzelnen Regalen sind Regalbediengeräte verfahrbar, so ist für eine Gasse G1 zwischen den Regalreihen R1 und R2 ein Regalbediengerät RBG symbolisch angedeutet. Die Beschickung der einzelnen Regale, so der Regale R1 und R2, mit Waren ist jeweils mittels durchkreuzter Rechtecke angedeutet, die Waren bezeichnen, welche jeweils auf Ladungsträgern, z.B. Paletten, gelagert sind.

Wesentlich für die Erfindung ist es nun, dass über Einlässe E1 bis En, beispielsweise Blechkanäle, Kaltluft am Boden der Kaltzone eingespeist wird, wie dies durch geschweifte Pfeile angedeutet ist, die dann bis in den Übergangsbereich UE aufsteigt und dort definierte über Abluftschnorchel AS1 bis ASn abgezogen wird. Die Abluftschnorchel AS1 bis ASn sind jeweils schraffiert angedeutet. Sie runren vertikal durch die warmzone W des Lagers bis zu Abluftsammelkanälen, im Beispiel zu einem Abluftsammelkanal ASK, von wo aus die Abluft durch Auslässe A1 bis An entweder ins Freie gelangt oder an ein der Übersichtlichkeit halber nicht dargestelltes Kühlaggregat, dass dann wieder Kaltluft über die Einlässe E1 bis En in das Lager einspeist.

Bei der Auslegung des Abluftschnorchelsystems ist darauf zu achten, dass genügend Abluftfläche entsprechend dem rechnerisch ermittelten Bedarf in Form von Schnorcheln vorgesehen wird. Die Schnorchel sollten dabei möglichst gleichmäßig über die gesamte Lagergrundfläche verteilt sein, da ansonsten glockenförmige Übergangszonen bewirkt werden. Die Schnorchel können jeweils aus einem durchgängigen Blechkanal und/oder geschraubten Segmenten, die vorzugsweise die Höhe einer Lagerebene aufweisen, bestehen.

Alle die Schnorchel aufnehmenden Abluftkanäle können im Dachbereich des Lagers, vorzugsweise in Gassenrichtung, verlegt sein. Die Abluftkanäle können auch über weitere Abluftsammelkanäle verbunden sein, die dann die gesamte Abluft sammeln und beispielsweise zur Kältemaschine zurückführen.

Prinzipiell ist es auch möglich, eine hundertprozentige Füllung des Lagers mit Kaltware zu erreichen. In diesem von der Erfindung nicht abgdeckten Fall würde das System der Abluftschnorchel abgeschaltet. Die gekühlte Luft würde dann über an den Abluftsammelkanälen installierte Wurfdüsen jeweils in der Gassenmitte mit hoher Geschwindigkeit ausgeblasen. Der Luftabzug fände dann über die Lagerstirnseite statt.

## Patentansprüche

1. Lager, insbesondere ein mit mindestens einem Regalbediengerät ausgestattetes Hochregallager, zur gemeinsamen Lagerung von ungekühlter Ware in einer Warmzone und gekühlter Ware in einer Kaltzone, wobei die Kaltzone in einer Schicht unterhalb der Warmzone angeordnet ist und wobei an der Basis der Kaltzone gekühlte Luft eingespeist und im Übergangsbereich zwischen Warm- und Kaltzone ausgespeist wird, **dadurch gekennzeichnet, dass** das Ausspeisen über Abluftschnorchel (AS1, ASn) erfolgt, die vom Übergangsbereich (UE) aus vertikal mindestens einen Teilbereich der Warmzone (W) überspannen.

2. Lager nach Anspruch 1, **dadurch gekennzeichnet, dass** die Abluftschnorchel (AS1,ASn) in ihrer Länge einstellbar sind.

3. Lager nach Anspruch 1 oder 2, **dadurch gekennzeichnet, dass** die Schnorchel (AS1,ASn) Segmente von der Höhe einer Lagerebene aufweisen.

4. Lager nach Anspruch 1, 2 oder 3, **dadurch gekennzeichnet, dass** die Schnorchel (AS1,ASn) matrixartig über die Grundfläche des Lagers verteilt sind.

5. Lager nach einem der vorstehenden Ansprüche, **dadurch gekennzeichnet, dass** die ausgespeiste Luft über eine Kühlanlage gekühlt und dann wieder in das Lager eingespeist wird.

## Claims

1. Store, in particular a high-bay store equipped with at least one storage and retrieval unit, for the joint storage of non-cooled goods in a warm zone and cooled goods in a cold zone, the cold zone being arranged on a level beneath the warm zone, and cooled air being fed in at the base of the cold zone and discharged in the transition region between the warm and cold zones, **characterized in that** the discharge takes place via waste-air snorkels (AS1, ASn) which, from the transition region (UE), span at least a subregion of the warm zone (W) in the vertical direction.

2. Store according to Claim 1, **characterized in that** the discharge snorkels (AS1, ASn) are adjustable in length.

3. Store according to Claim 1 or 2, **characterized in that** the snorkels (AS1, ASn) have segments equal to the height of a storage plane.

4. Store according to Claim 1, 2 or 3, **characterized in that** the snorkels (AS1, ASn) are distributed in a matrix-like manner over the surface area of the store.

5. Store according to one of the preceding claims, **characterized in that** the discharged air is cooled via a cooling installation and then fed into the store again.

## Revendications

1. Magasin, en particulier un magasin à rayonnages hauts muni d'au moins un appareil de manoeuvre de rayonnages, destiné à stocker en commun des marchandises non réfrigérées dans une zone chaude et des marchandises réfrigérées dans une zone froide, la zone froide étant disposée dans une couche au-dessous de la zone chaude et de l'air froid étant introduit à la base de la zone froide et étant retiré dans la zone de transition entre la zone chaude et froide, **caractérisé en ce que** le retrait est réalisé par des tubes d'évacuation d'air (AS1, ASn) qui, à partir de la zone de transition, recouvrent verticalement au moins une zone partielle de la zone chaude (W).

2. Magasin selon la revendication 1, **caractérisé en ce que** les tubes d'évacuation d'air (AS1, ASn) peuvent être réglés en longueur.

3. Magasin selon la revendication 1 ou 2, **caractérisé en ce que** les tubes d'évacuation (AS1, ASn) présentent des segments de la hauteur d'un niveau de magasin

4. Magasin selon la revendication 1, 2 ou 3, **caractérisé en ce que** les tubes d'évacuation (AS1, ASn) sont répartis sur la surface de base du magasin sous forme de matrice.

5. Magasin selon l'une des revendications précédentes, **caractérisé en ce que** l'air retiré est refroidi par une installation de refroidissement, puis est de nouveau introduit dans le magasin.
